# EUROPÄISCHE PATENTANMELDUNG

(11) **EP 1 217 146 A1**
(43) Veröffentlichungstag der Anmeldung: **26.06.2002**
(21) Anmeldenummer: 00128040.3
(22) Anmeldetag: 21.12.2000
(51) Int. Cl.: E04F 15/06

(54) **Bodenplatte und Verfahren zur Herstellung eines Bodenbelages mit Hilfe von Bodenplatten**

(71) Anmelder: TWB Presswerk GmbH. & Co. KG., 58089 Hagen (DE)
(72) Erfinder: Blecher Peter,, 58091 Hagen, (DE)
(74) Vertreter: Dörner, Lothar, Dipl.-Ing.

(57) **Zusammenfassung**

Die Erfindung betrifft eine Bodenplatte, bestehend aus einer Platte (1), die auf ihrer Unterseite mit Krallen (3) versehen ist, und aus Leisten (4, 5), die unter einem Winkel zur Platte (2) angeordnet sind und mit Aussparungen (45, 53) versehen sind. Die Leisten (4, 5) sind als Winkelleisten ausgebildet und an der Unterseite der Platte (2) befestigt.

Bei dem Verfahren zur Herstellung eines Bodenbelages werden Bodenplatten verwendet. Die Bodenplatten (1) bestehen aus einer Platte (2) und aus Leisten (4, 5) mit Aussparungen (45, 53), wobei die Leisten (4, 5) als Winkelleisten ausgebildet sind. Die Leisten (4, 5) sind an der Unterseite der Platte (2) befestigt und mindestens eine Winkelleiste (4) ragt über die Platte (2) hinaus. Die Bodenplatte (1) wird auf den anfänglich ausgehärteten Boden aufgelegt. Die benachbarte Bodenplatte (1) wird mit einer Seite auf den überstehenden Bereich der zuvor eingesetzten Bodenplatte (1) abgelegt. Nach Auslegen aller Bodenplatten (1) werden diese in ihre endgültige Lage auf dem Boden gebracht.

## Beschreibung

Die Erfindung betrifft eine Bodenplatte, bestehend aus einer Platte, die auf ihrer Unterseite mit Krallen versehen ist, und aus Leisten, die unter einem Winkel zur Platte angeordnet sind und mit Aussparungen versehen sind. Die Erfindung betrifft außerdem ein Verfahren zur Herstellung eines Bodenbelages mit Hilfe von Bodenplatten.

Die Bodenplatten der eingangs genannten Art finden in der Regel Anwendung im Bereich von Industrie-Hallen. Insbesondere in Bereichen, in denen mit schweren Gegenständen hantiert wird, wie dies beispielsweise in der stahl- bzw. blechverarbeitenden Industrie der Fall ist, werden die Bodenplatten eingesetzt. Die Industriehallen sind dabei mit den Bodenplatten nach Art eines Fliesen-Bodens ausgelegt. Der Vorteil der Bodenplatten besteht darin, dass sie aufgrund ihrer Herstellung aus Stahl bzw. Blech äußerst widerstandsfähig gegen Beschädigungen sind. Für den Fall der Beschädigung einer Bodenplatte ist es darüber hinaus auf relativ einfache Weise möglich, die beschädigte Platte gegen eine neue auszutauschen.

Bei den bekannten Bodenplatten handelt es sich in der Regel um quadratische Platten. Die Platten weisen Krallen auf, die aus dem die Platte bildenden Material auf ihrer Unterseite herausgestanzt sind. An ihren vier Seiten sind die Bodenplatten umgebogen, wodurch rechtwinklig zur Oberseite der Bodenplatte angeordnete Leisten ausgebildet sind. Die Leisten weisen Aussparungen auf, die in der Regel die Form von Löchern aufweisen. Die Bodenplatten werden in den nur leicht ausgehärteten Boden des Hallenbodens, der von Estrich gebildet sein kann, eingeschlagen. Die Leisten sowie die Krallen dringen dabei in den Boden ein. Der Boden tritt durch die Aussparungen in den Leisten, wodurch sich die Bodenplatten beim Aushärten des Estrichs in dem Boden verkrallen.

Die bekannten Bodenplatten erfüllen zwar die an sie gestellten Aufgaben. Sie weisen jedoch den Nachteil auf, dass zwischen zwei benachbarten Platten immer eine Fuge entsteht, da durch die Abwinklung der Platte an ihren vier Enden an der Oberseite ein Radius ausgebildet ist. Beim Verlegen der Platten werden die zueinander benachbarten Leisten zwar spaltfrei aneinander gelegt; jedoch ist durch die aufgrund der Abwinklung entstandenen Radien am Umfang einer jeden Bodenplatte zwischen den Platten eine Fuge ausgebildet. Diese Fuge ist nachteilig, da beim Überfahren der Fugen mit Förderfahrzeugen, die Räder kleinen Durchmessers aufweisen, ein "Ratter-Effekt" auftritt, durch den einerseits das Förderfahrzeug selbst beschädigt werden kann, andererseits die mit dem Förderfahrzeug beförderte Ladung beschädigt werden kann. Da die zueinander benachbarten Bodenplatten untereinander nicht verbunden sind besteht die Gefahr, dass die Platten unterschiedlich tief in den Boden eingebracht werden, wodurch Unebenheiten im Hallenboden entstehen können. Darüber hinaus setzt sich in den Fugen Schmutz ab, was die Reinhaltung der jeweiligen Halle erschwert. Zudem ist aufgrund der gewählten Ausbildung mit abgeknickten Leisten die maximale Größe der Platte begrenzt. In der Regel weisen die bekannten Platten eine Kantenlänge von 300 mm auf. Da die bekannten Bodenplatten von Hand in den nur anfänglich ausgehärteten Boden bei der Fertigstellung der jeweiligen Industriehalle verlegt werden, ist die Fertigstellung des Hallenbodens sehr zeitaufwendig und damit kostenintensiv.

Hier will die Erfindung Abhilfe schaffen. Der Erfindung liegt die Aufgabe zugrunde, eine Bodenplatte zu schaffen, die fugenfrei verlegbar ist und die darüber hinaus einfach herstellbar ist. Gemäß der Erfindung wird diese Aufgabe dadurch gelöst, dass die Leisten als Winkelleisten ausgebildet sind, die an der Unterseite der Platte befestigt sind.

Mit der Erfindung ist eine Bodenplatte geschaffen, die fugenlos verlegbar ist. Da die Leisten der erfindungsgemäßen Bodenplatte nicht von abgeknickten Enden der Platte gebildet sind, entstehen am Umfang der Bodenplatte auch keine Radien, die beim Aneinanderlegen der Bodenplatten eine Fuge bilden. Vielmehr ist ein Verlegen auf Stoss zu den benachbarten Bodenplatten möglich. Darüber hinaus ist die Herstellung der erfindungsgemäßen Bodenplatte in Abmessungen möglich, die wesentlich über denjenigen bekannter Bodenplatten liegen, da auf das Abwinkeln der Enden der Bodenplatte verzichtet wird. Da die Abmessungen der erfindungsgemäßen Bodenplatte größer sein können als die der bekannten Bodenplatten ist die Verlegezeit beim Auslegen eines Hallenbodens deutlich reduziert. Außerdem tritt an den Rollen der jeweiligen Fahrzeuge kein Abrieb auf, sodass die Staubbelastung in den Hallen oder Räumen deutlich reduziert ist.

In Weiterbildung der Erfindung weisen die Winkelleisten einen L-förmigen Querschnitt auf. Diese Form der Winkelleisten weist den Vorteil auf, dass die Leiste mit einem Schenkel an der Unterseite der Bodenplatte sicher anbringbar ist, der dazu rechtwinklige Schenkel sich in dem Boden der Halle verkrallt, wodurch ein sicheres Halten der Bodenplatte in dem Hallenboden gewährleistet ist.

In anderer Weiterbildung der Erfindung ragt mindestens eine Winkelleiste über die Bodenplatte hinaus. Die benachbarte Bodenplatte liegt nach dem Verlegen auf dem überstehenden Teil der Winkelleiste auf. Aufgrund der gleichen Höhe der Platten ist eine Art Nivellierung hervorgerufen, die gewährleistet, dass die benachbarte Bodenplatte genau die gleiche Eindringtiefe in den Boden hat. Auf diese Weise ist ein vollständig ebener Hallenboden herstellbar.

In Ausgestaltung der Erfindung weisen die Platte und die überstehenden Winkelleisten Bohrungen auf. Die Bohrungen in der Platte kommen beim Verlegen der Bodenplatten fluchtend über den Bohrungen in den Winkelleisten zu liegen. Durch die so übereinander liegenden Bohrungen sind Verbindungselemente anbringbar, die den jeweils benachbarten Bodenplatten sicheren Halt zueinander geben.

In weiterer Ausgestaltung der Erfindung sind die Bohrungen jeweils von einem Senkloch umgeben. Diese Ausbildung bietet den Vorteil, dass für das jeweilige Verbindungselement eine Führung geschaffen ist, die eine zügige Bearbeitung der Verbindung ermöglicht.

In anderer Ausgestaltung der Erfindung sind die Winkelleisten mit der Platte verschweisst. Das Verschweißen bietet eine preiswerte und zugleich zuverlässige Art der Verbindung. Vorzugsweise findet das Buckelschweißen Anwendung.

In vorteilhafter Weiterbildung sind die Winkelleisten an ihrem der Platte abgewandten Ende wellenförmig oder sägezahnartig ausgebildet. Diese Ausbildungen bieten einerseits den Vorteil, dass beim Anordnen der Bodenplatten auf dem Beton/Estrich die Möglichkeit geschaffen ist, möglicherweise im Fundament befindlichen Steinen auszuweichen, sodass eine Schieflage der Bodenplatte vermieden ist. Darüber hinaus ist durch diese Ausbildung die Möglichkeit geschaffen, beim Transport der erfindungsgemäßen Bodenplatten diese immer rückseitig zueinander zu stapeln, sodass die Wellen bzw. Sägezähne jeweils in die Vertiefung zwischen den Wellen bzw. Sägezähnen der anderen Platte eingelegt werden. Hierdurch ist eine erhebliche Reduzierung des Transportvolumens beim Stapeln der Bodenplatten hervorgerufen. Außerdem entsteht bei der Produktion der Winkelleisten wenig Abfall.

Der Erfindung liegt außerdem die Aufgabe zugrunde, ein Verfahren zur Herstellung eines Bodenbelages mit Hilfe von Bodenplatten zu schaffen, welches die Herstellung eines fugenlosen Hallenbodens ermöglicht und bei dem darüber hinaus eine Nivellierung der Höhe erfolgt. Gemäß der Erfindung wird diese Aufgabe dadurch gelöst, dass die Bodenplatte auf den anfänglich ausgehärteten Boden aufgelegt wird, die benachbarte Bodenplatte mit einer Seite auf den überstehenden Bereich der zuvor eingesetzten Bodenplatte abgelegt wird und nach Auslegen aller Bodenplatten diese in ihre endgültige Lage auf dem Boden gebracht werden.

Mit der Erfindung ist ein Verfahren zur Herstellung eines Bodenbelages mit Hilfe von Bodenplatten geschaffen, welches die Herstellung eines fugenlosen Hallenbodens ermöglicht und bei dem eine Nivellierung der Höhe erfolgt.

Andere Weiterbildungen und Ausgestaltungen der Erfindung sind in den Unteransprüchen angegeben. Ein Ausführungsbeispiel der Erfindung ist in der Zeichnung dargestellt und wird nachfolgend im Einzelnen beschrieben. Es zeigen:
- Figur 1: eine perspektivische Ansicht einer Bodenplatte;
- Figur 2: eine Draufsicht auf mehrere miteinander verbundene Bodenplatten;
- Figur 3: Ansicht, Draufsicht und Seitenansicht von links zweier Winkelleisten;
- Figur 4: Ansicht, Draufsicht und Seitenansicht von links zweier Winkelleisten in einer anderen Ausgestaltung;
- Figur 5: die Draufsicht auf die in Figur 1 dargestellte Bodenplatte und
- Figur 6: die Darstellung einer an eine Bodenplatte angeschweißten Winkelleiste.

Die als Ausführungsbeispiel gewählte Bodenplatte 1 besteht aus einer Platte 2, die quadratisch ist. In Abwandlung der dargestellten Ausbildung ist auch jede andere geometrische Form der Platte 2 denkbar. Sie weist eine Kantenlänge von 600 mm auf. Die Platte 2 ist mit Krallen 3 versehen, die sich im Ausführungsbeispiel gleichmäßig über die Platte 2 verteilen. Die Krallen 3 sind im Ausführungsbeispiel aus dem Material der Platte 2 herausgestanzt und in Richtung der Unterseite der Platte umgebogen. Die Platte 2 ist an ihren Enden nicht abgerundet ausgebildet; sie weist nur geringfügig nachbehandelte Kanten auf. Die Platte 2 weist Bohrungen 21 auf, die jeweils von Senklöchern 22 umgeben sind. Die Bohrungen 21 mit Senklöchern 22 sind nahe dem Rand der Platte 2 angeordnet. Im Ausführungsbeispiel sind die Bohrungen 21 mit den Senklöchern 22 an zwei Seiten der Platte 2 vorgesehen.

Auf der Unterseite der Platte 2 sind Leisten 4, 5 angeordnet, die als Winkelleisten ausgebildet sind. Im Ausführungsbeispiel handelt es sich um vier Leisten 4, 5, die mit der Platte 2 verschweisst sind. Bevorzugt kommt hierbei das Buckelschweißen zur Anwendung. Die Winkelleisten 4, 5 weisen einen L-förmigen Querschnitt auf. Sie sind jeweils aus zwei Schenkeln 41 und 42 bzw. 51 und 52 gebildet. Die Schenkel 41, 51 sind mit der Platte 2 verschweisst, während die Schenkel 42, 52 sich im Wesentlichen rechtwinklig zur Platte 2 erstrecken.

Mindestens eine Leiste 4 ist an der Platte 2 in einer Weise angeordnet, dass sie über die Platte 2 abschnittsweise hinausragt. Im Ausführungsbeispiel sind zwei solcher Leisten 4 mit überstehenden Bereichen vorgesehen, die rechtwinklig zueinander angeordnet sind. Der überstehende Bereich ist dabei von den Schenkeln 41 gebildet. Die Schenkel 41 weisen Bohrungen 43 auf. Die Bohrungen 43 sind von einem Senkloch 44 umgeben. Die Bohrungen 43 mit den Senklöchern 44 korrespondieren mit den Bohrungen 21 und Senklöchern 22 der Platte 2. In verlegtem Zustand der Bodenplatten liegen die Bohrungen/Senklöcher der Platten 2 und der Winkelleisten 4 fluchtend übereinander, wie dies ausschnittsweise in Figur 6 dargestellt ist. Zur Verbindung der zueinander benachbarten Bodenplatten durch die Bohrungen 21/43 ist jeweils ein Verbindungselement 6 vorgesehen. Im Ausführungsbeispiel handelt es sich bei dem Verbindungselement 6 um einen Niet. Wie Figur 6 zu entnehmen ist, ist die Ausgestaltung des Verbindungselementes 6 so gewählt, dass der Kopf des Verbindungselementes vollständig in dem Senkloch 22 der Platte 2 angeordnet ist, um eine ebene Fläche auf der Oberseite der Platte 2 zu erwirken.

Die Schenkel 42, 52 weisen an ihrem der Platte 2 abgewandten Ende im Ausführungsbeispiel ein sägezahnartiges Profil auf. In Abwandlung können die Schenkel 42, 52 auch wellenförmig ausgebildet sein. Die Schenkel 42, 52 sind mit Aussparungen 45, 53 versehen. Im Ausführungsbeispiel handelt es sich bei den Aussparungen 45, 53 um kreisförmige Löcher. Es ist jedoch auch jede andere geometrische Form für die Aussparungen denkbar.

Den Figuren 1 und 5 ist zu entnehmen, dass zwei Winkelleisten 4 an der Unterseite der Platte 2 in einer Weise angeordnet sind, dass ihre Schenkel 41 über den Umfang der Platte 2 hinausragen. In diesem, über die Platte 2 hinausragenden Bereich der Schenkel 41 sind die Bohrungen 43 angeordnet. Auf dem überstehenden Teil der Winkelleiste 4 liegt die jeweils benachbarte Platte auf. Da die Platten 2 alle die gleiche Höhe aufweisen, ist gewährleistet, dass die jeweils benachbarten Bodenplatten eine glatte Fläche bilden. Der überstehende Teil bietet zudem den Vorteil, beim Verlegen der Bodenplatten eine Art Führung zu bilden, die ein Verlegen auf Stoss zuverlässig gewährleistet.

Bei der Herstellung der erfindungsgemäßen Bodenplatte wird zunächst die Platte 2 in der Regel aus verzinktem Stahlblech hergestellt. Im Anschluss daran werden die Krallen 3 sowie die Bohrungen 21 mit den Senklöchern 22 in der Platte 2 vorgesehen. Im Anschluss werden die Winkelleisten 4 und 5 an der Unterseite der Platte 2 angeschweißt. Damit ist die Bodenplatte 1 fertiggestellt.

Die so fertiggestellte Bodenplatte 1 wird beim Verlegen in den nur anfänglich ausgehärteten Boden, der beispielsweise von Beton oder Estrich gebildet sein kann, der jeweiligen Halle aufgelegt. Beim Einsinken in den Boden tritt der noch nicht trockene Beton/Estrich durch die Aussparungen 45, 53. Gleichzeitig ist durch die Krallen 3 ein Verkrallen der Bodenplatte in dem Beton/Estrich erwirkt. Im Anschluss daran wird eine benachbarte Bodenplatte auf die gleiche Weise auf den Boden aufgelegt. Das Aneinanderlegen der Bodenplatten 1 erfolgt so, dass eine Seite der Bodenplatte, auf der kein überstehender Bereich einer Leiste 4 vorhanden ist, über der Leiste 4 der benachbarten Bodenplatte angelegt wird. Hierbei ist durch die übereinander anzuordnenden Senklöcher 22 und 44 gleichzeitig eine Führung beim Verlegen geschaffen. Liegen die benachbarten Bodenplatten mit ihren Senklöchern fluchtend übereinander, resultiert daraus gleichzeitig eine Anlage auf Stoss der Platten 2. Zur Befestigung der Bodenplatten untereinander werden Verbindungselemente 6 durch die Bohrungen 21/43 angeordnet.

Beim Auslegen dringen die Schenkel 42, 52 der Leisten 4, 5 jedenfalls teilweise in den Boden ein. Nachdem alle Platten ausgelegt sind, wird mit Hilfe einer Rüttelmaschine (Vibrationsfunktion), die einen verschleißfesten Kunststoffbelag auf der Rüttelplatte aufweist, der gesamte Fussbodenbelag in die endgültige Lage auf dem Boden gebracht. Das Rütteln bewirkt eine zusätzliche Verfestigung des Estrichs/Betons und verflüssigt diesen soweit, dass der Boden problemlos in seine Lage gebracht werden kann.

In der Regel können nach diesem Verfahren ganze Hallenböden am Stück verlegt werden. Aufgrund der Stoss auf Stoss liegenden benachbarten Platten kann ein fugenloser Boden geschaffen werden. Durch die größeren Abmessungen der Platte 2 im Verhältnis zu den bekannten Bodenplatten ist gleichzeitig eine wesentlich schnellere Fertigstellung des Bodens gewährleistet.

## Patentansprüche

1. Bodenplatte, bestehend aus einer Platte, die auf ihrer Unterseite mit Krallen versehen ist, und aus Leisten, die unter einem Winkel zur Platte angeordnet sind und mit Aussparungen versehen sind, **dadurch gekennzeichnet, dass** die Leisten (4, 5) als Winkelleisten ausgebildet sind, die an der Unterseite der Platte (2) befestigt sind.

2. Bodenplatte nach Anspruch 1, **dadurch gekennzeichnet, dass** die Winkelleisten (4, 5) einen L-förmigen Querschnitt aufweisen.

3. Bodenplatte nach Anspruch 1 oder 2, **dadurch gekennzeichnet, dass** mindestens eine Winkelleiste (4) über die Platte (2) hinausragt.

4. Bodenplatte nach einem der Ansprüche 1 bis 3, **dadurch gekennzeichnet, dass** die Platte (2) und die Winkelleisten (4) Bohrungen (21, 43) aufweisen.

5. Bodenplatte nach Anspruch 4, **dadurch gekennzeichnet, dass** die Bohrungen (21, 43) von Senklöchern (22, 44) umgeben sind.

6. Bodenplatte nach einem der Ansprüche 1 bis 5, **dadurch gekennzeichnet, dass** die Winkelleisten (4, 5) mit der Platte (2) verschweisst sind.

7. Bodenplatte nach einem der Ansprüche 1 bis 6, **dadurch gekennzeichnet, dass** die Winkelleisten (4, 5) an ihrem der Platte (2) abgewandten Ende wellenförmig ausgebildet sind.

8. Bodenplatte nach einem der Ansprüche 1 bis 6, **dadurch gekennzeichnet, dass** die Winkelleisten (4, 5) an ihrem der Platte (2) abgewandten Enden sägezahnartig ausgebildet sind.

9. Verfahren zur Herstellung eines Bodenbelages mit Hilfe von Bodenplatten, bestehend aus einer Platte (2) und aus Leisten (4, 5) mit Aussparungen (45, 53), wobei die Leisten als Winkelleisten ausgebildet sind, die an der Unterseite der Platte (2) befestigt sind und mindestens eine Winkelleiste (4) über die Platte (2) hinausragt, **dadurch gekennzeichnet, dass** die Bodenplatte (1) auf den anfänglich ausgehärteten Boden aufgelegt wird, die benachbarte Bodenplatte (1) mit einer Seite auf den überstehenden Bereich der zuvor eingesetzten Bodenplatte (1) abgelegt wird und nach Auslegen aller Bodenplatten (1) diese in ihre endgültige Lage auf dem Boden gebracht werden.

10. Verfahren nach Anspruch 9, **dadurch gekennzeichnet, dass** ein Verbindungselement (6) zur Verbindung der Bodenplatten (1) angeordnet wird.
